# EUROPÄISCHE PATENTSCHRIFT

(11) **EP 1 849 537 B1**
(45) Veröffentlichungstag und Bekanntmachung des Hinweises auf die Patenterteilung: **23.09.2009**
(21) Anmeldenummer: 07005348.3
(22) Anmeldetag: 15.03.2007
(51) Int. Cl.: B22C 9/12, B22C 13/12, B22C 15/23

(54) **Verfahren und Einrichtung zum Aushärten von anorganischen Giesserei-Kernen und -Formen**
Method and device for hardening inorganic foundry core and casts
Procédé et dispositif destinés à durcir des noyaux et formes de fonderie inorganiques

(30) Priorität: 24.04.2006 CH 6682006
(43) Veröffentlichungstag der Anmeldung: 31.10.2007
(73) Patentinhaber: Lüber GmbH, 9602 Bazenheid (CH)
(72) Erfinder: Bovens, Wilhelm, 8280 Kreuzlingen (CH)
(74) Vertreter: Quehl, Horst Max

(56) Entgegenhaltungen:
- EP-A1- 1 375 031
- DE-A1- 3 422 742
- DE-A1- 4 120 928
- DE-A1-102005 002 202
- DE-C1- 10 144 391
- US-A- 6 040 355
- US-A1- 2003 173 049
- US-B1- 6 505 671

## Beschreibung

Die vorliegende Erfindung betrifft ein Verfahren zum Aushärten von Giesserei-Kernen und -Formen aus sandhaltigen Formstoffen mit anorganischem Bindesystem, bei welchem der Kern resp. die Form in einem Kern-Formwerkzeug (Kernkasten) mittels Hindurchleitung eines Heissluftstromes durch dasselbe einer zur Härtung von Kern resp. Form vorgegebenen Temperatur ausgesetzt wird,

Ein Verfahren dieser Art ist bekannt durch die DE 101 44 391. Durch die EP-A1- 1 375 031 ist es weiterhin bekannt, nacheinander zwei Gasströme durch einen Formkern hindurchzuleiten. Der erste Gasstrom besteht jedoch aus einem Katalysatorgas, so dass der zweite, aus sauberer, heisser Druckluft bestehende Gasstrom als Spülluft dazu dient, den Formkern zu reinigen.

Aufgabe der vorliegenden Erfindung ist es, ein Verfahren und eine Einrichtung zum Aushärten von Giesserei-Kernen und -Formen aus sandhaltigen Formstoffen mit anorganischem Bindesystem zu schaffen, bei welchem der Kern resp. die Form im Kern-Formwerkzeug (Kernkasten) unter Wirkung der vorgegebenen Temperatur rasch und effizient geruchsneutral und emissionsfrei aushärtet bei Gewinnung optimaler Kerneigenschaften.

Diese Optimierung erfolgt erfindungsgemäss aufgrund der Merkmale des Patentanspruchs 1. Für die Durchführung dieses Verfahrens wird weiterhin erfindungsgemäss eine Einrichtung mit den Merkmalen des Anspruchs 4 vorgeschlagen.

Vorteilhafte Ausführungsformen der Erfindung sind Gegenstand der abhängigen Patentansprüche und werden im Folgenden anhand der Zeichnung näher erläutert.

Eine beispielsweise Ausführungsform des Erfindungsgegenstandes ist nachfolgend anhand der Zeichnung, welche im Blockschema die erfindungsgemässe Einrichtung zum Aushärten von Giesserei-Kernen und -Formen zeigt, näher erläutert.

Die gezeigte, an ein Kern-Formwerkzeug (Kernkasten) 20, gegebenenfalls über eine sogenannte Begasungsplatte 21 anschliessbare Einrichtung zum Aushärten von Giesserei-Kernen oder -Formen aus sandhaltigen Formstoffen mit anorganischem Bindesystem umfasst ein dem Kern Kasten 20 vorschaltbares Druck-Heissluftgerät 1 zur Erzeugung von durch den Kern resp. die Form im Kernkasten 20 hindurchleitbare Heissluftströme mit vorgegebenem Druck, vorgegebener Temperatur und vorgegebener Zeit.

Der Kernkasten 20 ist hierfür so ausgestaltet, dass eine gute Durchströmung mit heisser Druckluft gewährleistet ist, um möglichst niedrige Taktzeiten zu erreichnen. Ferner ist der Kernkasten 20 an einer nicht näher gezeigten Kern-Schiess-Maschine anschliessbar.

Das Druck-Heissluftgerät 1 weist eine Vorstufen-Durchlaufheizung 2 (mit einem Temperaturbereich beispielsweise bis etwa 80°C) sowie weitere, hier drei kaskadenförmig nachgeschaltete Durchlaufheizungen 3,4 u. 5 (mit einem Temperaturbereich beispielsweise bis etwa 250°C und mehr) auf für eine optimale Erhitzung des für die Kern-Härtung in einem ersten Aushärtezyklus bestimmten Heissluftstromes mit vorgegebenem Druck, vorgegebener Temperatur und vorgegebener Zeit.

Die hierfür erforderliche Druckluft wird mittels einer Druckluftzuleitung 6 über Ventilmittel 7 der Vorstufen-Durchlaufheizung 2 zugeführt. Die Druckluft aus der Druckluftleitung mit einem Druck von mindestens 5,0 bar wird in einem Druckregler 10 über ein Proportionalventil mit dem gewünschten Druckanstieg in einer vorgegebenen Rampenzeit auf den erforderlichen Enddruck geregelt.

Für die Kern-Härtung im ersten Aushärtezykluswerden nun das genannte Ventile 7 eingangsseitig der Vorstufen-Durchlaufheizung 2 sowie ein Ventil 9 in der Druckleitung zwischen Durchlaufheizung 2 und den nachgeschalteten Durchlaufheizungen 3, 4 und 5 geöffnet, sodass die durchströmende Druckluft mit der vorgegebenen Endtemperatur über die Druckleitung 15 in den Kernkasten 20 gelangt und diesen durchströmt.

Dabei ist ein weiteres Ventil 8 in der direkten Druckleitung 16 ausgangsseitig der Vorstufen-Durchlaufheizung 2 und dem Kernkasten 20 geschlossen.

Nach Beendigung des ersten Aushärtezyklusses werden vorzugsweise zunächst die beiden genannten Ventile 7 und 9 geschlossen.

Für einen Nachbehandlungszyklus zum Entspannen des sich im Kernkasten 20 befindlichen Kernes wird dann ein weiterer Heissluftstrom mit vorgegebenem Druck, etwa jenem am Ende des Aushärtezyklusses, vorgegebener reduzierter Temperatur und vorgegebener Zeit durch den Kernkasten 20 hindurchgeleitet, wofür nun das Ventil 7 eingangsseitig der Vorstufen-Durchlaufheizung 2 sowie das Ventil 8 ausgangsseitig der Vorstufen-Durchlaufheizung 2 geöffnet werden und die Druck-Heissluft mit einer durch die Vorstufen-Durchlaufheizung 2 vorgegebenen Temperatur über die Druckleitung 16 und Regler 10 direkt zum Kernkasten 20 gelangt. Nach Beendigung des Nachbehandlungszyklusses werden die Ventile 7 und 8 geschlossen.

Um eine optimale Aushärtung der Kerne zu erreichen, ist jede Durchlaufheizung 2, 3, 4 und 5 mit einer eigenen elektronischen Temperaturregelung (nicht gezeigt) in einer programmierbaren elektronischen Steueranlage 30 ausgestattet. Die Steuerung erfolgt hierbei über geeignete Steuerleitungen 12. Die Heizung des Kernkastens 20 hingegen wird von der Kernschiessmaschine (nicht gezeigt) her über Leitung 13 gesteuert. Ferner sind die genannten Ventile 7, 8 u. 9 für deren Schaltung über Steuerleitungen 11 ebenfalls mit der elektronischen Steueranlage 30 verbunden.

Durch die ausschliessliche Verwendung anorganischer Bindemittelsysteme werden durch die erfindungsgemässen Massnahmen während der Kernherstellung nunmehr nur äusserst geringe Emissionen freigesetzt. Das erfindungsgemässe Verfahren und die erfindungsgemässe Einrichtung sind sowohl für Einzelanfertigungen von Kernen und Formen als auch und insbesondere für Serienherstellung geeignet, wobei für die Kerne und Formen optimale Eigenschaften erreicht werden.

Weiter kann der Altsand nach dem Entkernen ohne aufwendige Regenerierung fast vollständig wiederverwendet werden. Da hierbei vergleichsweise den Cold-Box-Verfahren u.a. keine thermische Regenerierung erforderlich ist, wurde von der gleichen Anmelderin eine entsprechende Regenerierungsanlage entwickelt und mit dem Hinterlegungstag des vorliegenden Patentgesuches ebenfalls zum Patent angemeldet. Eine solche Regenerierungsanlage für sandhaltige Formstoffe mit anorganischem Bindesystem erfordert gegenüber den konventionellen thermischen Regenerierungsanlagen geringere Investitionskosten und geringeren Platzbedarf.

Selbstverständlich sind im Rahmen dieser Erfindung Ausführungsvarianten möglich, ohne den Erfindungsgedanken zu verlassen. Beispielsweise kann anstelle der beiden Zweiweg-Ventile 8 u. 9 die Regelung des Heissluftstromes für den Aushärtezyklus und den Nachbehandlungszyklus auch mittels eines Dreiweg-Ventils erfolgen. Weiter kann auch ein zusätzliches Ventil zwischen dem Kernkasten 20, der Druckleitung 15 ausgangsseitig der letzten Durchlaufheizung 5 und der mit dem Ventil 8 steuerbaren Druckleitung 16 angeordnet sein, um bei entsprechendem Betrieb Rückströmungen in die Druckleitung 16 resp. 15 zu vermeiden. Ferner können die hier verwendbaren anorganischen Bindemittel und die Kernsandmittel variabel sein.

## Patentansprüche

1. Verfahren zum Aushärten von Giesserei-Kernen und -Formen aus sandhaltigen Formstoffen mit anorganischem Bindesystem, bei welchem der Kern resp. die Form in einem Kern-Formwerkzeug bzw. Kern Kasten mittels Hindurchleitung eines Heissluftstromes durch dasselbe einer zur Härtung von Kern resp. Form vorgegebenen Temperatur ausgesetzt wird, **dadurch gekennzeichnet, dass** das Hindurchleiten eines Heissluftstromes durch den Kern resp. die Form im Kernkasten zweistufig erfolgt, indem in einem ersten Aushärtezyklus ein Heissluftstrom mit vorgegebenem Druck, vorgegebener Temperatur und vorgegebener Zeit und in einem zweiten, sogenannten Nachbehandlungszyklus zum Entspannen des sich im Kernkasten befindlichen Kernes resp. Form ein weiterer Heissluftstrom mit vorgegebenem Druck, vorgegebener Temperatur und vorgegebener Zeit hindurchgeleitet wird.

2. Verfahren nach Anspruch 1, **dadurch gekennzeichnet, dass** der Heissluftstrom in einer ersten Heizstufe vorgewärmt und in einer zweiten Heizstufe auf die für den Aushärtzyklus vorgegebene Endtemperatur aufgeheizt wird, sowie der Heissluftstrom für den Nachbehandlungszyklus unter Ausschaltung der zweiten Heizstufe direkt aus der ersten Heizstufe dem Kernkasten zugeleitet wird.

3. Verfahren nach den Ansprüchen 1 und 2, **dadurch gekennzeichnet, dass** der Heissluftstrom aus der ersten Heizstufe einen Temperaturbereich bis etwa 80°C und der Heissluftstrom aus der zweiten Heizstufe einen Temperaturbereich bis etwa 250°C umfasst.

4. Einrichtung zur Durchführung des Verfahrens nach Anspruch 1, zum Aushärten von Giesserei-Kernen und -Formen aus sandhaltigen Formstoffen mit anorganischem Bindesystem, bei welchem der Kern resp. die Form in einem Kernformwerkzeug (20) einer zur Härtung von Kern resp. Form vorgegebenen Temperatur ausgesetzt wird, mit einem dem Kernkasten (20) vorschaltbaren Druck- Heissluftgerät (1) zur Erzeugung eines durch den Kern resp. die Form im Kernkasten (20) hindurchleitbaren Heissluftstromes mit vorgegebenem Druck, vorgegebener Temperatur und vorgegebener Zeit., **dadurch gekennzeichnet, dass** das Druck-Heissluftgerät (1) eine Vorstufen-Durchlaufheizung (2) sowie weitere kaskadenförmig nachgeschaltete Durchlaufheizungen (3,4 u. 5) aufweist, wobei die Druckluft mittels einer Druckluftzuleitung (6) über Ventilmittel (7) mit einem vorgeschalteten Druckregler (10) mit Proportionalventil der Vorstufen-Durchlaufeizung (2) zuführbar ist, deren Ausgang über Ventilmittel (8 und 9) umschaltbar mit den nachgeschalteten Durchlaufheizungen (3,4 u. 5) für einen Aushärteyklus resp. direkt mit dem Kernkasten (20) für einen Nachbehandlungszyklus in Strömungsverbindung steht.

5. Einrichtung nach Anspruch 4, **dadurch gekennzeichnet, dass** jede Durchlaufheizung (2, 3, 4 u. 5) eine elektronische Temperaturregelung einer programmierbaren elektronischen Steueranlage (30) umfasst, mit welcher Steueranlage 30) die Ventile (7, 8 u. 9) verbunden sind.

## Claims

1. A method for hardening foundry cores and molds of sand-containing molding materials with an inorganic binding system in which the core or the mold in a core mold (core box) is exposed to a temperature predetermined for hardening the core or mold by passing through it a stream of hot air, **characterized in that** the passing through is carried out in two cycles, whereby in a first hardening cycle a stream of hot air is conducted through the core or mold in the core box at a predetermined pressure, predetermined temperature, and for a predetermined time, and in a second, so-called after-treatment cycle for relaxing the core or mold situated in the core box another stream of hot air is conducted through at a predetermined pressure, predetermined temperature, and for a predetermined time.

2. The method in accordance with claim 1, **characterized in that** the stream of hot air is preheated in a first heating stage and in a second heating stage is heated to the predetermined final temperature for the hardening cycle , and the stream of hot air for the alter-treatment cycle is supplied to the core box directly from the first heating stage, cutting off the second heating stage.

3. The method in accordance with claims 1 and 2, **characterized in that** the stream of hot air from the first heating stage can be at a temperature up to about 80 C and the stream of hot air from the second heating stage can be at a temperature up to about 250°C.

4. An apparatus for performing the method in accordance with claim 1, for hardening foundry cores and molds of sand-containing of molding materials with an inorganic binding system, in which the core or mold in a core box (20) is exposed to a temperature predetermined for hardening the core or mold, including a pressurized hot-air device (1) that is be provided upstream of the core box (20) for producing streams of hot air that can be conducted through the core or mold in the core box (20) at a predetermined pressure, predetermined temperature, and for a predetermined time, **characterized in that** the pressurized hat-air device (1) has a preliminary stage flow heater (2) and additional cascading, downstream flow heaters (3, 4, and 5), the compressed air being deliverable, by means of a compressed air live (6) via valve means (7) having an upstream pressure regulator (10) with proportional valve, to the preliminary stage flow heater (2), the outlet of which can be switched via valve means (8 and 9) with the downstream flow heaters (3, 4, and 5) for a hardening cycle or is directly connected in the flow to the core box (20) for an after-treatment cycle.

5. The apparatus in accordance with claim 5, **characterized in that** each of the flow heaters (2, 3, 4, and 5) includes an electronic temperature regulator of a programmable electronic control system (30) the valves (7, 8, and 9) being connected to the control system (30).

## Revendications

1. Procédé pour le durcissement des noyaux et des moules de fonderie en matériaux de moulage contenant du sable, comprenant un système de liant inorganique, dans lequel le noyau ou le moule est exposé à une température prescrite dans un outil de moulage de noyaux ou dans une boîte à noyaux pour le durcissement au moyen de la conduction d'une extrémité à l'autre d'un flux de gaz très chaud à travers celui-ci/celle-ci pour le durcissement du noyau ou du moule, **caractérisé en ce que** la conduction d'une extrémité à l'autre d'un flux de gaz très chaud à travers le noyau ou le moule dans la boîte à noyaux a lieu en deux étapes, **en ce qu'**un flux de gaz très chaud est conduit d'une extrémité à l'autre au cours d'un premier cycle de durcissement sous une pression prescrite, sous une température prescrite et pendant un temps prescrit et **en ce qu'**un autre flux de gaz très chaud est conduit sous une pression prescrite, sous une température prescrite et pendant un temps prescrit d'une extrémité à l'autre au cours d'un second cycle dénommé de traitement a posteriori pour détendre le noyau ou le moule qui se trouve dans la boîte à noyaux.

2. Procédé selon la revendication 1, **caractérisé en ce que** le flux de gaz très chaud est préchauffé au cours d'une première étape de chauffe et est échauffé au cours d'une seconde étape de chauffe à la température finale prescrite pour le cycle de durcissement, ainsi qu'en ce que le flux de gaz très chaud est amené vers la boîte à noyaux directement depuis la première étape de chauffe pour le cycle de traitement a posteriori sous la désactivation de la seconde étape de chauffe.

3. Procédé selon les revendications 1 et 2, **caractérisé en ce que** le flux de gaz très chaud comporte une plage de température jusqu'à environ 80°C depuis la première étape de chauffe et **en ce que** le flux de gaz très chaud comporte une plage de température jusqu'à environ 250°C depuis la seconde étape de chauffe.

4. Dispositif pour exécuter le procédé selon la revendication 1, pour le durcissement des noyaux et des moules de fonderie en matériaux de moulage contenant du sable, comprenant un système de liant inorganique, dans lequel le noyau ou le moule est exposé à une température prescrite dans un outil de moulage de noyaux (20) pour le durcissement du noyau ou du moule, comprenant un appareil de pression et d'air très chaud (1) monté en amont de la boîte à noyaux (20) afin de générer un flux de gaz très chaud qui peut être conduit d'une extrémité à l'autre dans la boîte à noyaux (20) à travers le noyau ou le moule sous une pression prescrite, sous une température prescrite et pendant un temps prescrit, **caractérisé en ce que** l'appareil de pression et d'air très chaud (1) présente un chauffage continu à étages préalables (2) ainsi que d'autres chauffages continus (3, 4 et 5) branchés en aval en forme de cascade, dans lequel l'air comprimé peut être amené, au moyen d'une conduite d'amenée d'air comprimé (6) par l'intermédiaire d'un moyen à soupape (7) et à l'aide d'un régulateur de pression monté en amont (10) muni d'une soupape proportionnelle, vers le chauffage continu à étages préalables (2) dont la sortie est en liaison d'écoulement, avec possibilité de commutation avec les chauffages continus (3, 4 et 5) branchés en aval pour un cycle de durcissement ou directement avec la boîte à noyaux (20) pour un cycle de traitement a posteriori.

5. Dispositif selon la revendication 4, **caractérisé en ce que** chaque chauffage continu (2, 3, 4 et 5) comporte un dispositif électronique de régulation de la température d'une installation de commande électronique programmable (30), dans lequel les soupapes (7, 8 et 9) sont reliées à l'installation de commande (30).
